# FASCICULE DE BREVET EUROPEEN

(11) **EP 2 428 426 B1**
(45) Date de publication et mention de la délivrance du brevet: **01.05.2013**
(21) Numéro de dépôt: 11306133.7
(22) Date de dépôt: 12.09.2011
(51) Int. Cl.: B61L 27/00, B61L 21/04, B61L 19/06

(54) **Procédé et dispositif de génération et d'édition d'un schéma de signalisation ferroviaire**
Verfahren und Vorrichtung zum Erzeugen und zur Ausgabe eines Eisenbahnsignalschemas
Method and device for generating and editing a railway signal diagram

(30) Priorité: 13.09.2010 FR 1057256
(43) Date de publication de la demande: 14.03.2012
(73) Titulaire: ALSTOM Transport SA, 92300 Levallois-Perret (FR)
(72) Inventeur: Rio, Aude Flore, 75015 Paris (FR); Rasoamanana, Marianne, 92240 Malakoff (FR); Dumont, Pascal, 78200 Mantes la Jolie (FR)
(74) Mandataire: Blot, Philippe Robert Emile

(56) Documents cités:
- WO-A1-03/070537
- DE-A1- 10 147 459
- DE-A1-102005 034 252
- PARADI F ET AL: "BEST - Betriebs und Stellwerkssimulation als Planungs und Projektierungsmittel fuer ESTW", SIGNAL + DRAHT, TELZLAFF VERLAG GMBH. DARMSTADT, DE, vol. 89, no. 6, 1 janvier 1997 (1997-01-01), pages 27-30, XP001525676, ISSN: 0037-4997
- BERGER J ET AL: "EURO-INTERLOCKING PILOT PROJEKT DATA PREPARATION BEI DEN OESTERREICHISCHEN BUNDESBAHNEN//DATA PREPARATION INITIAL PROJECT AT AUSTRIAN RAILWAYS", SIGNAL + DRAHT, TELZLAFF VERLAG GMBH. DARMSTADT, DE, 1 novembre 2005 (2005-11-01), pages 16-19, XP001235007, ISSN: 0037-4997
- AUST F ET AL: "TEST- UND SIMULATIONSSOFTWARE FUER ESTW", SIGNAL + DRAHT, TELZLAFF VERLAG GMBH. DARMSTADT, DE, vol. 99, no. 12, 1 décembre 2007 (2007-12-01), pages 13-16, XP001508256, ISSN: 0037-4997
- LODEMANN M ET AL: "Beschreibung von Eisenbahninfrastrukturen mit railML und ihre Verifikation", SIGNAL + DRAHT, TELZLAFF VERLAG GMBH. DARMSTADT, DE, vol. 102, no. 4, 1 avril 2010 (2010-04-01) , pages 37-42, XP001552657, ISSN: 0037-4997

## Description

La présente invention concerne un procédé de génération et d'édition d'un schéma de signalisation ferroviaire, du type comprenant un schéma de voies d'une portion d'un réseau ferroviaire et des équipements de voie disposés sur la portion du réseau, chaque équipement de voie comprenant des caractéristiques particulières, le procédé comprenant les étapes suivantes :
- entrée par un utilisateur de données topologiques de la portion du réseau ferroviaire, et
- génération automatique par des moyens de calcul d'un schéma de voies de la portion du réseau ferroviaire à partir des données topologiques.

Un tel procédé est par exemple connu par le document DE 10 2005 034252.

L'invention concerne également un dispositif mettant en oeuvre le procédé de génération et d'édition d'un schéma de signalisation ferroviaire.

L'invention s'applique au domaine ferroviaire et plus particulièrement à la génération et l'édition de schémas de signalisation ferroviaire ou plans techniques pour une installation ferroviaire.

Le schéma de signalisation d'une installation ferroviaire regroupe en plus du tracé ou plan des voies, des informations topologiques telles que la position des gares, rails, aiguilles, les dénivelés et les rayons de courbure ainsi que les équipements de voies tels que les feux, signaux, balises...

Ils sont générés en respectant des contraintes exprimées par des normes et par un client, par exemple en termes de disponibilité de la voie, de vitesse de circulation des matériels pour obtenir un certain débit.

Classiquement, pour réaliser un schéma de signalisation ferroviaire, il faut reproduire graphiquement le tracé de la portion de voie ferroviaire selon les informations topologiques. De façon connue, le tracé de la portion de voie ferroviaire est appelé schéma ou plan de voies.

Ensuite, des équipements de voie tels que des éléments de signalisation, sont positionnés sur le plan de voie, en fonction du type de matériel qui va y circuler et des normes en vigueur dans le pays. Par exemple, les éléments de signalisation sont des garages francs, des signaux, des indications...

Enfin, des tables de contrôles et d'enclenchements applicables aux signaux et les itinéraires possibles sur la portion de voie ferroviaire sont générés. Ces tables sont très utiles au chef de gare afin de gérer le trafic ferroviaire. Par exemple, une table d'enclenchements pour un itinéraire donné comporte l'ensemble des actions réalisées par différents organes de commande d'équipements de voie ou de signaux dans le but de n'autoriser le passage dans un sens d'un véhicule ferroviaire que lorsque toutes les conditions de sécurité nécessaires à ce mouvement sont réalisées.

Ainsi, pour répondre aux conditions de sécurité, des règles de positionnement des différents équipements de voie connues par l'homme du métier sont utilisées pour générer chaque schéma de signalisation ferroviaire.

Par exemple, un train ne doit pas s'engager sur un tronçon de voie du réseau si les quatre tronçons suivants ne sont pas libres, c'est-à-dire si l'un d'eux est occupé par un autre véhicule ferroviaire. Par conséquent, il est nécessaire de positionner un panneau en amont du tronçon de voie signalant si le train peut s'y engager ou non. La position du panneau est déterminée entre autre par la vitesse des trains circulant sur le réseau afin de prévoir une distance d'arrêt pour le train si les tronçons suivants ne sont pas libres.

Néanmoins, le schéma de signalisation ferroviaire est générer par plusieurs opérateurs en fonction de leur spécialité. Chaque opérateur implémente le schéma de signalisation ferroviaire avec des équipements de voies dont il a la charge et selon des règles de positionnement qui lui sont propres. Il peut modifier des équipements ajoutés par d'autres opérateurs.

De plus, les règles utilisées pour la génération peuvent être différentes d'un opérateur à l'autre et ne sont pas mentionnées dans la version finale du schéma de signalisation ferroviaire.

En outre, classiquement le schéma de signalisation est implémenté successivement par les opérateurs sur une version papier du schéma des voies, entrainant un processus long de génération de la version complète et définitive du schéma de signalisation.

Le but de l'invention est de fournir un procédé et un dispositif de génération et d'édition d'un schéma de signalisation ferroviaire de façon standardisée et automatique et permettant ainsi une génération fiable et rapide du schéma.

A cet effet, l'invention a pour objet un procédé de génération et d'édition d'un schéma de signalisation ferroviaire du type précité, caractérisé en ce que le procédé comprend les étapes suivantes :
- choix par l'utilisateur d'une pluralité de règles de positionnement des équipements de voie à disposer sur le schéma de voies ferroviaires, et
- génération automatique par les moyens de calcul du schéma de signalisation ferroviaire de la portion du réseau à partir des règles de positionnement choisies des équipements de voie et du schéma de voies ferroviaires.

Suivant des modes particuliers de réalisation, le procédé de génération et d'édition d'un schéma de signalisation ferroviaire comporte l'une ou plusieurs des caractéristiques suivantes, prises seules ou en combinaison :
- le procédé comprend une étape de choix par l'utilisateur de l'ordre d'exécution des règles de positionnement choisies des équipements de voie,
- il comprend une étape de modification manuelle par un autre utilisateur d'au moins une caractéristique particulière d'un équipement de voie du schéma de signalisation ferroviaire généré par au moins un utilisateur,
- il comprend une étape de vérification automatique de la modification manuelle selon les règles choisies,
- il comporte une étape de sauvegarde du schéma de signalisation généré, des règles utilisées pour le générer et des modifications éventuelles apportées,
- le procédé comprend les étapes suivantes :
   *génération automatique par les moyens de calculs des itinéraires possibles sur la portion de voies ferroviaires à partir du schéma de signalisation ferroviaire généré, et
   *génération automatique par les moyens de calculs d'une table d'enclenchements pour chaque itinéraire possible du réseau de voies ferroviaires.

L'invention a également pour objet un dispositif de génération et d'édition d'un schéma de signalisation ferroviaire comprenant une portion d'un réseau de voies ferroviaires et des équipements de voie disposés sur la portion de réseau, chaque équipement de voie comprenant des caractéristiques particulières, caractérisé en ce qu'il comporte :
- une première base de données comprenant une pluralité d'informations topologiques de la portion du réseau de voies ferroviaires,
- des moyens de calcul adaptés pour générer automatiquement un plan de voies ferroviaires à partir de la première base de données,
- une deuxième base de données comprenant les caractéristiques et une pluralité de règles de positionnement de chaque équipement de voie,
- au moins une interface homme-machine adaptée pour choisir les règles de la deuxième base de données à appliquer,
et en ce que les moyens de calcul sont adaptés pour générer automatiquement un schéma de signalisation ferroviaire à partir du plan de voies et des règles de positionnement choisies.

Suivant un mode particulier de réalisation, le dispositif de génération et d'édition d'un schéma de signalisation ferroviaire est adapté pour mettre en oeuvre le procédé précédent de génération et d'édition d'un schéma de signalisation ferroviaire.

L'invention sera mieux comprise à la lecture de la description qui va suivre, donnée uniquement à titre d'exemple, et faite en se référant aux dessins, sur lesquels :
- la figure 1 est un schéma synoptique d'un exemple de schéma de signalisation,
- la figure 2 est un schéma synoptique d'un mode de réalisation d'un dispositif de génération et d'édition d'un schéma de signalisation ferroviaire selon l'invention, et
- la figure 3 est un schéma bloc illustrant un procédé de génération et d'édition d'un schéma de signalisation ferroviaire mis en oeuvre par le dispositif de la figure 2.

L'invention concerne un dispositif de génération et d'édition d'un schéma de signalisation ferroviaire destiné à être partagé par une pluralité de services ou d'opérateurs impliqués dans la réalisation du schéma de signalisation.

En regard de la figure 1, le schéma de signalisation ferroviaire 50 comprend le tracé 52 ou schéma d'une portion d'un réseau de voies ferroviaires et des icônes 54 représentant des équipements de voie disposés sur la portion de réseau. De façon connue, les équipements de voie sont par exemple des aiguillages, des feux de signalisation, des garages francs...

Le dispositif selon l'invention est propre à générer de façon automatique le schéma de signalisation en appliquant des règles de positionnement prédéfinies d'équipements de voies intégrés au schéma, comme cela va être détaillé par la suite.

La figure 2 illustre un dispositif 2 selon l'invention qui comprend un ordinateur central 4 et une unité de stockage 6 connectée à l'ordinateur central 4.

L'unité de stockage 6 comporte une première base de données 10 comprenant des informations topologiques de la portion du réseau de voies ferroviaires permettant de définir le plan de voies.

Elle comprend en outre une deuxième base de données 12 comportant des caractéristiques propre à chaque équipement de voies, par exemple, le nom de l'équipement, sa position, les types et les états de l'équipement de voie par exemple pour un aiguillage, un feu de signalisation...

En outre, la deuxième base de données 12 comprend une pluralité de règles de positionnement des équipements de voies en fonction des normes et des contraintes du client. Un exemple de règle a été donné précédemment.

Bien entendu, la première base de données 10 et la deuxième base de données 12 peuvent former une unique base de données comportant à la fois les informations topologiques de la portion du réseau de voies ferroviaires, les caractéristiques propre à chaque équipement de voies et une pluralité de règles de positionnement des équipements de voies.

L'ordinateur central 4 comporte des moyens de calcul 14 adaptés pour générer automatiquement un plan de voies ferroviaires à partir de la première base de données 10.

En outre, ces moyens de calcul 14 sont adaptés pour générer automatiquement le schéma de signalisation ferroviaire à partir du plan de voies générés et des règles de positionnement de la deuxième base de données 12.

Le dispositif 2 comprend en outre une pluralité d'interfaces homme-machine 18, telles que des terminaux distants, chacune étant connectée à l'ordinateur central 4 et adaptées pour choisir par un opérateur des règles de la deuxième base de données à appliquer, pour modifier éventuellement le schéma de signalisation ferroviaire généré et pour afficher le schéma de signalisation ferroviaire en cours de génération ou finalisé.

Bien entendu un nombre quelconque d'interfaces homme-machine 18 peut être envisagé, trois étant représentées sur cette figure.

De plus, le dispositif comporte des moyens d'édition 20 du schéma de signalisation ferroviaire généré, par exemple des moyens d'impression ou un éditeur de plans du type d'AutoCAD®, couramment utilisé dans le domaine ferroviaire.

Le dispositif 2 selon l'invention est adapté pour mettre en oeuvre le procédé 100 de génération et d'édition d'un schéma de signalisation ferroviaire qui va maintenant être décrit en regard de la figure 3.

Le procédé comprend une étape 102 d'entrée par un opérateur de données topologiques de la portion du réseau ferroviaire telles que les dénivelés de la portion du réseau ferroviaire étudié. Ces données topologiques sont sauvegardées dans la première base de données 10 de l'unité de stockage 6.

Cette étape 102 est suivie d'une étape 104 de génération automatique par les moyens de calcul 14 de l'ordinateur central 4 d'un plan des voies de la portion du réseau ferroviaire à partir des données topologiques contenues dans la première base de données 10.

Le plan de voies comporte le tracé des voies ferroviaires de la portion du réseau ferroviaire.

En outre, le procédé comporte une étape 106 de choix par un opérateur d'une pluralité d'équipements de voie à disposer sur le plan de voies et des règles de positionnement associées à un ensemble prédéfini d'équipements de voies. Chaque équipement de voie est associé à des caractéristiques particulières telles que sa position, son état de fonctionnement en fonction de normes et de règles de sécurité, un icône standardisé dans le domaine ferroviaire... Toutes ces caractéristiques ont été stockées préalablement dans la deuxième base de données 12 de l'unité de stockage 6.

Par exemple, l'opérateur sélectionne dans la deuxième base de données 12 une pluralité de règles en fonction des normes, des équipements à insérer et des contraintes imposées par le client.

Ensuite, au cours d'une étape 108, l'opérateur choisit l'ordre d'exécution des règles choisies de positionnement des équipements de voie en les classant par séquences d'opérations à effectuer.

Par exemple, de façon connue la première séquence concerne les garages francs :
1. Calcul d'une distance pointe d'aiguille :garage franc pour un type d'aiguille donné et enregistrement de la valeur dans l'unité de stockage 6.
2. Positionnement d'un garage franc à la distance calculée de chaque aiguille du schéma

D'autres séquences de règles concernent la définition des points du réseau ferroviaire à protéger (garage franc, aiguille...), la génération des signaux d'arrêt et d'avertissement et le calcul de la position des panneaux de signalisation des signaux...

Au cours de cette étape l'opérateur peut modifier des caractéristiques de certaines règles enregistrées dans l'unité de stockage 6.

Le procédé comprend en outre une étape 110 de génération automatique par les moyens de calcul 14 du schéma de signalisation ferroviaire de la portion du réseau à partir des règles de positionnement choisies des équipements de voie et du plan de voies ferroviaires.

En particulier, les moyens de calcul 14 calculent la position de chaque équipement de voie au moyen d'une règle de positionnement choisie dans la deuxième base de données 12.

Les moyens de calcul 14 insèrent à l'échelle, dans le plan de voies les icônes de chaque équipement de voies relatifs à leurs signalisation en fonction de leur position calculée.

Pour cela, les moyens de calcul 14 utilisent les règles de la deuxième base de données 12 pour détecter les points du schéma de voies à protéger et placer un signal devant celui-ci.

En outre, ils découpent la portion du réseau en zones entre deux signaux successifs.

Le schéma de signalisation ainsi généré comporte alors le tracé des voies ferroviaires et les équipements de voies insérés sur celui-ci, par exemple : les points kilométriques, aiguillages, passages à niveau, ponts, tunnels..., ainsi que leurs éléments de signalisation tels que les signaux et panneaux de signalisation.

Un autre opérateur modifie manuellement s'il le souhaite ou si nécessaire au moins une caractéristique particulière d'un équipement de voie du schéma de signalisation ferroviaire généré au cours d'une étape 112. Au cours de cette étape, la motivation de sa modification et la ou les règles utilisées lui sont demandées par les moyens de calcul 14. Ces dernières données sont enregistrées ainsi que leur date dans l'unité de stockage 6 du dispositif 2.

Par la suite, une étape 114 est exécutée par les moyens de calcul 14 afin de vérifier automatiquement que la ou les modifications manuelles apportées sont conformes aux règles choisies et aux contraintes du client.

Si les règles de positionnement ont été respectées, une étape 116 de sauvegarde du plan de signalisation généré est exécutée par l'ordinateur central dans l'unité de stockage 6. Au cours de cette étape, les règles utilisées pour générer le schéma de signalisation et les modifications éventuelles apportées sont également sauvegardées.

Des étapes respectives 118 et 120 du procédé 100 permettent de générer automatique par les moyens de calcul 14 d'une part des itinéraires possibles sur la portion de voies ferroviaires à partir du schéma de signalisation ferroviaire généré et d'autre part une table d'enclenchements pour chaque itinéraire possible du réseau de voies ferroviaires.

Les moyens de calcul 14 calculent tous les itinéraires, c'est-à-dire tous les parcours entre deux signaux, de la portion du réseau en tenant compte des contraintes physiques, par exemple les équipements de voie rencontrés puis élimine les itinéraires impossibles.

La table d'enclenchements est calculée par les moyens de calcul 14 à partir des règles intégrées à la deuxième base de données 12, par déduction des conditions d'état des signaux pour chaque itinéraire possible des équipements de voie du schéma de signalisation ferroviaire.

Le procédé comporte en outre une étape 122 d'édition du schéma de signalisation ferroviaire par les moyens d'édition 20, par exemple le schéma est imprimé sur du papier.

Un des avantages du dispositif 2 est qu'il permet de s'assurer que tous les opérateurs travaillant sur un même schéma de signalisation ferroviaire à générer utilisent les mêmes règles. Il assure également une traçabilité de la modification des règles puisque les modifications manuelles sont enregistrées.

En outre, le dispositif permet aux différents d'opérateurs de visualiser le schéma de signalisation ferroviaire tout au long de sa conception pour valider et/ou modifier en temps réel les différentes étapes de sa génération. Cette visualisation permet de gérer les écarts entre les règles applicables et les choix du client.

De plus, le dispositif permet de générer et d'éditer les tables d'enclenchements associées à chaque élément de signalisation en fonction des règles choisies de façon rapide, contrairement à l'état de la technique dans lequel ces tables ne peuvent pas être éditées avant que le schéma de signalisation ne soit imprimé à l'échelle.

En outre, le schéma de signalisation ferroviaire édité est complet et vérifié.

Toutes ces données sont éditables dans un fichier du type RailmL, qui est un type de fichier d'échange connu du domaine ferroviaire entre une pluralité de dispositifs.

Ce dispositif et le procédé associé permettent de centraliser et d'obtenir une grande disponibilité des données concernant un schéma de signalisation ferroviaire d'une même portion d'un réseau ferroviaire, engendrant ainsi un gain de temps et de fiabilité.

## Revendications

1. Procédé (100) de génération et d'édition d'un schéma de signalisation ferroviaire comprenant un schéma de voies d'une portion d'un réseau ferroviaire et des équipements de voie disposés sur la portion du réseau, chaque équipement de voie comprenant des caractéristiques particulières, le procédé comprenant les étapes suivantes :
- entrée (102) par un utilisateur de données topologiques de la portion du réseau ferroviaire, et
- génération (104) automatique par des moyens de calcul (14) d'un schéma de voies de la portion du réseau ferroviaire à partir des données topologiques,
le procédé étant **caractérisé en ce qu'**il comprend les étapes suivantes :
- choix (106) par l'utilisateur d'une pluralité de règles de positionnement des équipements de voie à disposer sur le schéma de voies ferroviaires, et
- génération (110) automatique par les moyens de calcul (14) du schéma de signalisation ferroviaire de la portion du réseau à partir des règles de positionnement choisies des équipements de voie et du schéma de voies ferroviaires.

2. Procédé de génération et d'édition d'un schéma de signalisation ferroviaire selon la revendication 1, **caractérisé en ce qu'**il comprend une étape (108) de choix par l'utilisateur de l'ordre d'exécution des règles de positionnement choisies des équipements de voie.

3. Procédé selon l'une quelconque des revendications 1 et 2, **caractérisé en ce qu'**il comprend une étape (112) de modification manuelle par un autre utilisateur d'au moins une caractéristique particulière d'un équipement de voie du schéma de signalisation ferroviaire généré par au moins un utilisateur.

4. Procédé selon la revendication 3, **caractérisé en ce qu'**il comprend une étape (114) de vérification automatique de la modification manuelle selon les règles choisies.

5. Procédé selon l'une quelconque des revendications 3 et 4, **caractérisé en ce qu'**il comprend une étape de sauvegarde (116) du schéma de signalisation généré, des règles utilisées pour le générer, des modifications éventuelles apportées.

6. Procédé selon l'une quelconque des revendications 1 à 5, **caractérisé en ce qu'**il comprend les étapes suivantes :
- génération (118) automatique par les moyens de calculs des itinéraires possibles sur la portion de voies ferroviaires à partir du schéma de signalisation ferroviaire généré, et
- génération (120) automatique par les moyens de calculs d'une table d'enclenchements pour chaque itinéraire possible du réseau de voies ferroviaires.

7. Dispositif (2) de génération et d'édition d'un schéma de signalisation ferroviaire comprenant une portion d'un réseau de voies ferroviaires et des équipements de voie disposés sur la portion de réseau, chaque équipement de voie comprenant des caractéristiques particulières, **caractérisé en ce qu'**il comporte :
- une première base de données (10) comprenant une pluralité d'informations topologiques de la portion du réseau de voies ferroviaires,
- des moyens de calcul (14) adaptés pour générer automatiquement un plan de voies ferroviaires à partir de la première base de données,
- une deuxième base de données (12) comprenant les caractéristiques et une pluralité de règles de positionnement de chaque équipement de voie,
- au moins une interface homme-machine (18) adaptée pour choisir les règles de la deuxième base de données à appliquer,
et **en ce que** les moyens de calcul (14) sont adaptés pour générer automatiquement un schéma de signalisation ferroviaire à partir du plan de voies et des règles de positionnement choisies.

8. Dispositif (2) de génération et d'édition d'un schéma de signalisation ferroviaire selon la revendication 7, **caractérisé en ce qu'**il est adapté pour mettre en oeuvre le procédé (100) selon l'une quelconque des revendications 1 à 6.

## Claims

1. A method (100) for generating and publishing a railway signaling diagram comprising a track diagram of a railway network portion and track equipment arranged on the railway network portion, each piece of track equipment comprising particular characteristics, the method comprising the following steps:
- entry (102) by a user of topological data of the railway network portion, and
- automatic generation (104) by the computation means (14) of a track diagram of the railway network portion from said topological data,
the method being **characterized in that** it comprises the following steps:
- selection (106) by the user of a plurality of rules for positioning track equipment to be arranged on the track diagram, and
- automatic generation (110) by the computation means (14) of the railway signaling diagram of the railway network portion from the selected rules for positioning track equipment and the track diagram.

2. The method for generating and publishing a railway signaling diagram according to claim 1, **characterized in that** it comprises a step (108) for selection, by the user, of the order to carry out the selected rules for positioning track equipment.

3. The method according to any one of claims 1 and 2, **characterized in that** it comprises a step (112) for manual modification by another user of at least one particular characteristic of a piece of track equipment of the railway signaling diagram generated by at least one user.

4. The method according to claim 3, **characterized in that** it comprises a step for (114) automatic verification of the manual modification according to the selected rules.

5. The method according to any one of claims 3 and 4, **characterized in that** it includes a step for saving (116) the generated railway signaling diagram, the selected rules used to generate it and any modification made.

6. The method according to any one of claims 1 to 5, **characterized in that** it comprises the following steps:
- automatic generation (118) by the computation means of the possible itineraries on the railway network portion from the generated railway signaling diagram, and
- automatic generation (120) by the computation means of an interlocking table for each possible itinerary on the railway network portion.

7. A device (2) for generating and publishing a railway signaling diagram comprising a portion of a railway track network and track equipment arranged on the railway network portion, each piece of track equipment comprising particular characteristics, **characterized in that** it has:
- a first database (10) comprising a plurality of topological information of the portion of the railway track network,
- computation means (14) adapted to automatically generate a railway track plan from the first database,
- a second database (12) comprising the characteristics and a plurality of rules for positioning each piece of track equipment,
- at least one man-machine interface (18) adapted to select
the rules of the second database to be applied,
and **in that** the computation means (14) are adapted to automatically generate a railway signaling diagram from a track plan and selected positioning rules.

8. The device (2) for generating and publishing a railway signaling diagram according to claim 7, **characterized in that** it is adapted to implement the method (100) according to any one of claims 1 to 6.

## Patentansprüche

1. Verfahren (100) zum Erzeugen und Bearbeiten eines Eisenbahnsignalisierungsschemas aufweisend ein Gleisschema eines Teils eines Eisenbahnnetzes und Gleisausrüstungsgegenstände, die auf dem Teil des Netzes angeordnet sind, wobei jeder Gleisausrüstungsgegenstand speziellen Eigenschaften aufweist, wobei das Verfahren die folgenden Schritte aufweist:
- Eingabe (102) von topologischen Daten des Teils des Eisenbahnnetzes durch einen Benutzer;
- automatische Erzeugung (104) eines Gleisschemas des Teils des Eisenbahnnetzes durch Berechnungsmittel (14) ausgehend von den topologischen Daten,
wobei das Verfahren dadurch charakterisiert ist, dass es die folgenden Schritte aufweist:
- Wahl (106) einer Mehrzahl von Positionierungsregeln der Gleisausrüstungsgegenstände, die auf das Eisenbahngleisschema anzuwenden sind, durch den Benutzer und
- automatische Erzeugung (110) des Eisenbahnsignalisierungsschemas des Teils des Netzes ausgehend von den gewählten Positionierungsregeln der Gleisausrüstungsgegenstände und dem Eisenbahngleisschema durch die Berechnungsmittel (14).

2. Verfahren (100) zum Erzeugen und Bearbeiten eines Eisenbahnsignalisierungsschemas gemäß Anspruch 1, dadurch charakterisiert, dass es einen Schritt der Wahl der Ausführungsreihenfolge (108)der gewählten Positionierungsregeln durch den Benutzer aufweist.

3. Verfahren (100) gemäß einem der Ansprüche 1 oder 2, dadurch charakterisiert, dass es einen Schritt der manuellen Modifikation (112) durch einen anderen Benutzer mindestens einer speziellen Eigenschaft eines Ausrüstungsgegenstands des erzeugten Eisenbahnsignalisierungsschemas durch mindestens einen Benutzer aufweist.

4. Verfahren gemäß Anspruch 3, dadurch charakterisiert, dass es einen Schritt (114) der automatischen Verifikation der manuellen Modifikation gemäß den gewählten Regeln aufweist.

5. Verfahren gemäß einem der Ansprüche 3 und 4, dadurch charakterisiert, dass es einen Schritt des Speicherns (116) des erzeugten Signalisierungsschemas, der Regeln, die zu seiner Erzeugung verwendet wurden und den gegebenenfalls beigetragenen Modifikationen aufweist.

6. Verfahren gemäß einem der Ansprüche 1 bis 5, dadurch charakterisiert, dass es die folgenden Schritte aufweist:
- automatische Erzeugung (118) der möglichen Routen auf dem Teil der Eisenbahngleise ausgehend von dem erzeugten Eisenbahnsignalisierungsschema durch die Berechnungsmittel und
- automatische Erzeugung (120) einer Schalttabelle für jede mögliche Route des Eisenbahngleisnetzes durch die Berechnungsmittel.

7. Vorrichtung (2) zum Erzeugen und Bearbeiten eines Eisenbahnsignalisierungsschemas aufweisend ein Gleisschema eines Teils eines Eisenbahngleisnetzes und Gleisausrüstungsgegenstände, die auf dem Teil des Netzes angeordnet sind, wobei jeder Gleisausrüstungsgegenstand speziellen Eigenschaften aufweist, dadurch charakterisiert, dass es aufweist:
- eine erste Datenbank (10) aufweisend eine Mehrzahl von topologischen Informationen des Teils des Eisenbahnnetzes,
- Berechnungsmittel (14), die eingerichtet sind, einen Eisenbahngleisplan ausgehend von der ersten Datenbank zu erzeugen,
- eine zweite Datenbank (12), die die Eigenschaften und eine Mehrzahl von Positionierungsregeln von jedem Gleisausrüstungsgegenstand aufweist,
- mindestens eine Bedienoberfläche (18), eingerichtet zum Wählen der Regeln der zweiten Datenbank, die anzuwenden sind,
und dadurch, dass die Berechnungsmittel (14) eingerichtet sind, automatisch ein Eisenbahnsignalisierungsschema ausgehend von dem Gleisplan und den gewählten Positionierungsregeln zu erzeugen.

8. Vorrichtung (2) zum Erzeugen und Bearbeiten eines Eisenbahnsignalisierungsschemas gemäß Anspruch 7, dadurch charakterisiert, dass es zum Durchführen des Verfahrens (100) gemäß einem der Ansprüche 1 bis 6 eingerichtet ist.
